# EUROPÄISCHE PATENTSCHRIFT

(11) **EP 2 235 714 B1**
(45) Veröffentlichungstag und Bekanntmachung des Hinweises auf die Patenterteilung: **17.08.2016**
(21) Anmeldenummer: 09703131.4
(22) Anmeldetag: 20.01.2009
(51) Int. Cl.: G09F 3/02, H01B 7/36

(54) **SCHRUMPFSCHLAUCHHALTER UND VERFAHREN ZUM EINFÜHREN VON KABELN IN SCHRUMPFSCHLÄUCHE**
HEAT-SHRINKABLE TUBE HOLDER AND METHOD FOR INSERTING CABLES INTO HEAT-SHRINKABLE TUBES
SUPPORT DE GAINE RÉTRACTABLE ET PROCÉDÉ D'INSERTION DE CÂBLES DANS DES GAINES RÉTRACTABLES

(30) Priorität: 22.01.2008 DE 102008005448
(43) Veröffentlichungstag der Anmeldung: 06.10.2010
(73) Patentinhaber: E.m.s. Gmbh European Marking Systems, 63322 Rödermark (DE)
(72) Erfinder: CORDES, Franz, 63322 Rödermark (DE)
(74) Vertreter: Patentanwälte Olbricht Buchhold Keulertz
(86) Internationale Anmeldenummer: PCT/EP2009/000314
(87) Internationale Veröffentlichungsnummer: WO 2009/092556

(56) Entgegenhaltungen:
- EP-A- 0 138 258
- CA-A1- 1 262 045
- CA-C- 1 293 476
- US-A1- 2008 000 572

## Beschreibung

Die vorliegende Erfindung befasst sich mit einem Schrumpfschlauchhalter mit ungeschrumpften Schrumpfschläuchen, der in Druckern einsetzbar ist, mit welchen die gehaltenen Schrumpfschläuche bedruckbar sind, wobei der aus einem flachen Trägermaterial bestehende Halter in bestimmten Abständen die abgeflachten Schrumpfschläuche zum Aufziehen und nachfolgenden Aufschrumpfen auf Kabelenden ablösbar vom Halter aufnimmt und zwei Zungen des Trägermaterials pro Schrumpfschlauch in die beiden Enden jedes Schrumpfschlauches eingesteckt sind. Gegenstand der vorliegenden Erfindung ist auch ein Verfahren zum Bedrucken solcher Schrumpfschläuche und Einführen von Kabeln in die bedruckten Schrumpfschläuche.

Schrumpfschläuche werden dazu verwendet, die Enden von elektrischen Kabeln in technischen Geräten und Anlagen zu kennzeichnen. Hierzu werden die Schrumpfschläuche vor dem Aufsetzen und Aufschrumpfen auf die Kabel zunächst beschriftet, was bei größeren Stückzahlen mithilfe von Druckern geschieht. Um die Schrumpfschläuche in den Druckern punktgenau bedrucken zu können, ist es üblich, sie auf Schrumpfschlauchhaltern anzuordnen, wie sie eingangs beschrieben worden sind. Einfache Schrumpfschlauchhalter sind beispielsweise aus der US 3,985,852 bekannt. Dort verfügt das Trägermaterial über beabstandete lange Zungen, auf die die einzelnen Schrumpfschläuche in definierten Lagen aufgesteckt sind. Die Zungen erstrecken sich hierbei durch den gesamten Schrumpfschlauch, um ihn für das Transportieren und Bedrucken in einem Drucker zu stabilisieren. Für die Verwendung werden die bedruckten Schrumpfschläuche anschließend von den Zungen abgezogen und anschließend auf die Kabelenden aufgefädelt. Nachteilig bei dieser Lösung ist, dass die Schrumpfschläuche nicht immer eine genau definierte Lage auf den Zungen einnehmen und bedingt durch die lediglich einseitige Festlegung der Zungen am Trägermaterial zusätzlicher Nachgiebigkeiten in dem Schrumpfschlauchhalter existieren, die die Qualität des Druckbildes beeinträchtigen.

Bekannt sind auch Lösungen, bei welchen die abgeflachten Schrumpfschläuche auf einem durchgängigen Trägermaterial aufgeklebt sind. Nachteilig bei dieser Lösung ist, dass der Schrumpfschlauch nur einseitig bedruckt werden kann, so dass bei ungünstiger Einbaulage mit eingeschränktem Blickwinkel später der Aufdruck nicht oder nur schwer zu erkennen ist. Bekannt sind auch Lösungen, bei welchen der Schrumpfschlauch selbst einen Teil des Schrumpfschlauchhalters bildet, indem das Trägermaterial zweigeteilt jeweils an den Enden den Schrumpfschlauches angeklebt ist. Hiermit ist zwar eine beidseitige Bedruckbarkeit des Schrumpfschlauches gegeben, allerdings ist das Ablösen des Schrumpfschlauches von den beiden Hälften des Schrumpfschlauchhalters sehr mühsam. Aufwendig ist auch das Einfädeln der Kabel in derart mit dem Schrumpfschlauchhalter verklebten Schrumpfschläuchen, weil es sich oft schwierig gestaltet, die abgeflachten Schrumpfschläuche an ihren Enden zunächst überhaupt aufzuweiten, um das Kabel einzuführen.

Ein Schrumpfschlauchhalter der eingangs genannten Art ist aus dem kanadischen Patent Nr. 1,262,045 bekannt. Ein solcher Schrumpfschlauchhalter bietet eine bessere Stabilität für die Schrumpfschläuche, allerdings verschließen die beiden Zungen die Enden der Schrumpfschläuche, so dass sie vor dem Aufziehen auf den Draht aus dem Halter entnommen werden müssen. Hinsichtlich des Aufziehens auf den Draht ergibt sich damit gegenüber Haltern mit nur einer Zunge, die durch den Schrumpfschlauch ragt, keine Handhabungsverbesserung. Ein ähnlicher Schrumpfschlauchhalter ist aus dem kanadischen Patent Nr. 1,293,476 bekannt.

Die kanadische Patentanmeldung CA 2,184,462 A1 zeigt einen Drucker zum Bedrucken von Schrumpfschläuchen, die in einem Schrumpfschlauchhalter gehalten sind, bei welchem sich die beiden Zungen nahezu vollständig durch den Schrumpfschlauch erstrecken und lediglich durch einen schmalen Schlitz getrennt sind. Schließlich sind aus der DE 91 01 027 U1 und der DE 73 38 058 Schrumpfverpackungen bekannt, bei welchen bereits geschrumpfte, schlauchförmige Verpackungselemente zur Bildung einer Verpackung an Zungen gehalten sind. Dies stellt eine andere Anwendung dar und insbesondere eigenen sich die dort gezeigten Verpackungen nicht zum nachträglichen Bedrucken in einem Drucker.

Die Aufgabe der vorliegenden Erfindung besteht darin, einen Schrumpfschlauchhalter zu schaffen, der die beidseitige Bedruckbarkeit der Schrumpfschläuche ermöglicht und gleichzeitig deren Handhabung beim Aufziehen auf die Kabelenden vereinfacht.

Erfindungsgemäß wird die Aufgabe dadurch gelöst, dass bei einem Schrumpfschlauchhalter der eingangs beschriebenen Art wenigstens eine der beiden Zungen pro Schrumpfschlauch mittig einen Schlitz aufweist.

Der erfindungsgemäße Schrumpfschlauchhalter bietet den Vorteil, dass die Schrumpfschläuche einerseits durch die beiden separaten Zungen lagestabil an dem Trägermaterial fixiert sind, so dass ein gutes Druckbild erreichbar ist. Durch den Halt über die mittig eingreifenden Zungen, ist auch ohne weiteres eine beidseitige Bedruckbarkeit der Schrumpfschläuche gegeben, weil der Schlauch auch selbsttätig zentriert. Der Schrumpfschlauch lässt sich auch gut von den beidseitigen Zungen ziehen, da das Trägermaterial zwar eine ausreichende Festigkeit hat, um den Schrumpfschlauch im Drucker zu fixieren, die Zungen bei gezielter Belastung aber nachgeben.

Der Schlitz in wenigstens einer der beiden Zungen sorgt dafür, dass an dieser Stelle problemlos ein Kabel eingeführt werden kann, zumal die beiden Lagen des Schrumpfschlauches auch im abgeflachten Zustand wenigstens um die Dicke des Trägermaterials aufgrund der Zunge auseinander gehalten sind. Damit ergibt sich der Vorteil, dass das Kabel direkt in den noch mit dem Trägermaterial verbundenen Schrumpfschlauch eingesteckt und dieser dann unter Zuhilfenahme des Kabels leicht vom Schrumpfschlauchhalter getrennt werden kann.

In einer bevorzugten Ausführungsform der Erfindung ist vorgesehen, dass beide Zungen einen mittigen Schlitz aufweisen. Auf diese Weise ist der Nutzer unabhängig davon, von welcher Seite er sich mit dem Kabel an den Schrumpfschlauch annähert, wobei auch der Vorteil zu nennen ist, dass Links- und Rechtshänder den Schrumpfschlauchhalter gleichermaßen gut nutzen können. Vorteile ergeben sich beim Einfädeln auch dadurch, dass durch den Schlitz auf der gegenüberliegenden Seite das eingeführte Kabel auch leicht aus dem Schrumpfschlauch herausgezogen werden kann.

Vorzugsweise sind die Schrumpfschläuche jeweils in einer Aussparung des Trägermaterials angeordnet, an deren Enden die Zungen angeordnet sind. Bei dieser Ausführungsform, bei denen die Schrumpfschläuche geschlossen vom Trägermaterial umgeben sind, ergibt sich eine bessere Stabilität, die sich auf die Druckqualität und die Handhabung des Schrumpfschlauchhalters im Drucker positiv auswirkt.

Vorzugsweise erstrecken sich die Schlitze bis über die Zungenenden hinaus in das Transportmaterial, um genügend Raum für das Einführen auch steifer Kabel zur Verfügung zu haben.

Für den Fall, dass das Aufziehen der Schrumpfschläuche auf die Kabelenden räumlich getrennt von der Bedruckung erfolgen soll, ist eine Ausführungsform von Vorteil, bei welcher das Trägermaterial zwischen Haltebereichen eines einzelnen Schrumpfschlauches Trennfugen zum leichten Auftrennen aufweist. Eine solche Trennfuge, die beispielsweise durch eine Perforation dargestellt sein kann, erlaubt das Abtrennen des gesamten Haltebereiches, so dass die Vorteile beim Einfädeln des Kabels in den Schrumpfschlauch auch unabhängig vom dem Bedrucken des Schrumpfschlauchhalters an anderer Stelle benutzt werden können.

Als geeignetes Material für das Trägermaterial hat sich Kunststofffolie erwiesen, wobei bei geeigneter Festigkeit grundsätzlich auch Papiermaterialien als Trägermaterial eingesetzt werden können.

Das Trägermaterial verfügt vorzugsweise über Ausnehmungen für das Eingreifen von Transportmitteln, die ein präzises Transportieren des Schrumpfschlauchhalters in dem Drucker ermöglichen. Vorzugweise ist die Perforation im Bereich der Trennfugen angeordnet, um den Schrumpfschlauchhalter insgesamt nicht zu sehr zu schwächen und ihre Ausbildung zu vereinfachen.

Gegenstand der vorliegenden Erfindung ist auch ein Verfahren zum Bedrucken eines Schrumpfschlauches und Einfädeln eines Kabels in diesen Schrumpfschlauch, der zu Markierungszwecken eingesetzt wird. Erfindungsgemäß ist vorgesehen, dass die Schrumpfschläuche in einem Schrumpfschlauchhalter in bestimmten Abständen zueinander gehalten werden, wobei Zungen des Halters beidseitig in die Schrumpfschläuche eingreifen, der Halter durch einen Drucker transportiert wird, in welchem die Schrumpfschläuche einseitig oder beidseitg bedruckt werden, die Kabel durch einen Schlitz, der in wenigstens einer der Zungen mittig angeordnet ist, in den Schrumpfschlauch eingeführt werden und abschließend der Schrumpfschlauch mit Hilfe des Kabels unter Deformation der Zungen aus dem Halter herausgezogen wird.

Das Verfahren bietet den Vorteil, dass das Kabel unmittelbar in den noch am Halter festgelegten Schrumpfschlauch eingeführt werden kann, wobei das Innere des Schrumpfschlauches durch die geschlitzte Zunge aufgespreizt ist und damit das Einführen des Drahtendes erleichtert wird. Eine Weiterbildung des Verfahrens kann vorsehen, dass der Schrumpfschlauchhalter abschnittsweise für jeden Schrumpfschlauch auftrennbar ist und ein Schrumpfschlauch mit dem dafür vorgesehen Haltebereich für des Einfädeln des Kabels von dem restlichen Schrumpfschlauchhalter abgetrennt wird.

Nachfolgend wird anhand der beigefügten Zeichnungen näher auf ein Ausführungsbeispiel der Erfindung eingegangen. Es zeigen:
- Fig. 1: eine Darstellung des Einfädelns eines Kabels in einen Schrumpfschlauch;
- Fig. 2: eine Darstellung ähnlich Fig. 1 nach Entnahme des Schrumpfschlauches vom Halter.

Fig. 1 zeigt eine Darstellung, wie ein Schrumpfschlauchhalter 10, der als Endloshalter ausgebildet ist, und beispielsweise auf einer Rolle aufbewahrt wird, aus einem entsprechend geeigneten Endlosdrucker entnommen wird. Der Drucker selbst ist nicht Gegenstand der vorliegenden Erfindung und deshalb nicht dargestellt.

Der Schrumpfschlauchhalter 10 besteht aus einem flachen Trägermaterial 12 aus Kunststoff, wobei jeweils einem Schrumpfschlauch 14 ein eigener Haltebereich 16 zugeordnet ist und die einzelnen Haltebereiche durch jeweils eine Trennfuge 18, die beispielsweise durch eine Perforation gebildet ist, voneinander abgetrennt werden können. In den einzelnen Haltebereichen sind Aussparungen 20 vorgesehen, an deren Randbereichen sich jeweils Zungen 22 erstrecken, die in die abgeflachten Schrumpfschläuche 14 hineinragen. Die Zungen 22 weisen mittig jeweils einen Schlitz 24 auf, der sich rückwärtig bis über die Zungen hinaus in das Trägermaterial erstreckt. Die Schlitze 24 sind auf beiden Seiten der Schrumpfschläuche in dem Trägermaterial 12 ausgebildet, es sind aber auch Ausführungsformen mit nur einem Schlitz und entsprechend einer durchgängigen Zunge auf der gegenüberliegenden Seite möglich.

Die geschlitzten Zungen 22 halten gleichzeitig die beiden Wandungen der abgeflachten Schrumpfschläuche 14 in einem Abstand zueinander, der wenigstens der Stärke des Trägermaterials 12 entspricht. Hierdurch wird das Einfädeln eines Kabels 26, wie es in Fig. 1 veranschaulicht ist, vereinfacht, wobei als weiterer Vorteil anzumerken ist, dass mit einer Hand das Kabel 26 und mit der anderen Hand das Trägermaterial 12 gehalten werden kann, so dass sich das Einfädeln erheblich einfacher darstellt als bei einem bereits vorab vom Trägermaterial separierten Schrumpfschlauch 14. Nachdem das Kabel 26 durch den gegenüberliegenden Schlitz 24 wieder aus dem Schrumpfschlauch ausgefädelt worden ist, kann durch einfaches Wegziehen des Kabels von dem Schrumpfschlauchhalter 10, der ja durch die andere Hand fixiert ist, der Schrumpfschlauch 14 vom Schrumpfschlauchträger 10 gelöst werden. Hierbei weichen die Zungen 22 seitlich aus, so dass der Schrumpfschlauch 14 nicht beschädigt wird.

Der Schrumpfschlauchhalter 10 verfügt über Ausnehmungen 28, die jeweils im Bereich der Trennfugen 18 angeordnet sind, mithilfe derer der Schrumpfschlauchhalter 10 und damit auch die an ihm angeordneten Schrumpfschläuche 14 exakt in dem Drucker positioniert werden können, wobei auch der Vorschub durch Mitnahme der Ränder der Ausnehmungen 28 erfolgt.

Wie aus Fig. 1 und 2 gut zu erkennen ist, kann der Schrumpfschlauch 14 aufgrund seiner Aufnahme in den offenen Ausnehmungen 20 beidseitig bedruckt werden, so dass eine gute Lesbarkeit der Markierung nach der Montage unter allen Umständen gegeben ist.

Nach dem in Fig. 2 gezeigten Herausnehmen des Schrumpfschlauches 14 aus dem Halter 10, muss dieser lediglich noch in üblicher Weise kurz erwärmt werden, worauf er sich zusammenzieht und unverlierbar an dem Kabelende gehalten ist.

## Patentansprüche

1. Schrumpfschlauchhalter mit ungeschrumpften Schrumpfschläuchen, der in Druckern einsetzbar ist, mit welchen die gehaltenen Schrumpfschläuche (14) bedruckbar sind, wobei der aus einem flachen Trägermaterial (12) bestehende Halter (10) in bestimmten Abständen die abgeflachten Schrumpfschläuche (14) zum Aufziehen und nachfolgenden Aufschrumpfen auf Kabelenden ablösbar vom Halter (10) aufnimmt und zwei Zungen (22) des Trägermaterials (12) pro Schrumpfschlauch in die beiden Enden jedes Schrumpfschlauches (14) eingesteckt sind, **dadurch gekennzeichnet, dass** wenigstens eine der beiden Zungen (22) mittig einen Schlitz (24) aufweist.

2. Schrumpfschlauchhalter nach Anspruch 1, **dadurch gekennzeichnet, dass** beide Zungen (22) jeweils mittig einen Schlitz (24) aufweisen.

3. Schrumpfschlauchhalter nach Anspruch 1 oder 2, **dadurch gekennzeichnet, dass** die Schrumpfschläuche jeweils in einer Aussparung (20) des Trägermaterials (12) sitzen, an deren Enden die Zungen (22) angeordnet sind.

4. Schrumpfschlauchhalter nach einem der Ansprüche 1 bis 3, **dadurch gekennzeichnet, dass** sich die Schlitze (24) bis über die Zungenenden hinaus in das Trägermaterial (12) erstrecken.

5. Schrumpfschlauchhalter nach einem der vorhergehenden Ansprüche, **dadurch gekennzeichnet, dass** das Trägermaterial (12) zwischen Haltebereichen (16) für einzelne Schrumpfschläuche (14) Trennfugen (18) aufweist.

6. Schrumpfschlauchhalter nach Anspruch 5, **dadurch gekennzeichnet, dass** die Trennfugen (18) durch Perforationen ausgebildet sind.

7. Schrumpfschlauchhalter nach einem der vorhergehenden Ansprüche, **dadurch gekennzeichnet, dass** das Trägermaterial (12) aus einer Kunststofffolie besteht.

8. Schrumpfschlauchhalter nach einem der vorhergehenden Ansprüche, **dadurch gekennzeichnet, dass** das Trägermaterial (12) Ausnehmungen (28) für das Eingreifen von Transportmitteln aufweist.

9. Schrumpfschlauchhalter nach Anspruch 8, **dadurch gekennzeichnet, dass** die Transportausnehmungen (28) im Bereich der Trennfugen (18) angeordnet sind.

10. Verfahren zum Bedrucken von Schrumpfschläuchen (14) und Einfädeln eines Kabels (26) in die Schrumpfschläuche (14), wobei die Schrumpfschläuche (14) an einem Schrumpfschlauchhalter (10) nach einem der Ansprüche 1-9 in bestimmten Abständen voneinander gehalten werden, wobei, Zungen (22) des Halters (10) beidseitig in die Schrumpfschläuche (14) eingreifen, der Halter (10) durch einen Drucker transportiert wird, in welchem die Schrumpfschläuche (14) einseitig oder beidseitig bedruckt werden, die Kabel durch einen Schlitz (24), der in wenigstens einer der Zungen (22) angeordnet ist, in den Schrumpfschlauch eingeführt werden und schließlich der Schrumpfschlauch (14) mit Hilfe des eingefädelten Kabels (26) unter Deformation der Zungen (22) aus dem Halter herausgezogen wird.

11. Verfahren nach Anspruch 10, **dadurch gekennzeichnet,**
**dass** der Schrumpfschlauchhalter (10) abschnittsweise für jeden Schrumpfschlauch auftrennbar ist und ein Schrumpfschlauch (14) mit dem ihm zugeordneten Haltebereich (16) vor dem Einfädeln des Kabels (26) von dem restlichen Schrumpfschlauchhalter (10) abgetrennt wird.

## Claims

1. Shrink tube holder having unshrunk shrink tubes, which is able to be inserted into printers, with which the held shrink tubes (14) are able to be printed, wherein the holder (10), consisting of a flat carrier material (12), receives the flattened shrink tubes (14), for application to and subsequent shrinking onto cable ends, at defined intervals to be removable from the holder (10), and two tongues (22) of the carrier material (12) are inserted into the two ends of each shrink tube (14) per shrink tube, **characterised in that** at least one of the two tongues (22) has a slot (24) centrally.

2. Shrink tube holder according to claim 1, **characterised in that** both tongues (22) have a slot (24) centrally respectively.

3. Shrink tube holder according to claim 1 or 2, **characterised in that** the shrink tubes sit in a recess (20) of the carrier material (12) respectively, at the ends of which the tongues (22) are arranged.

4. Shrink tube holder according to one of claims 1 to 3, **characterised in that** the slots (24) extend into the carrier material (12) beyond the tongue ends.

5. Shrink tube holder according to one of the preceding claims, **characterised in that** the carrier material (12) has separation joints (18) between holding regions (16) for individual shrink tubes (14).

6. Shrink tube holder according to claim 5, **characterised in that** the separation joints (18) are formed by perforations.

7. Shrink tube holder according to one of the preceding claims, **characterised in that** the carrier material (12) consists of a plastic film.

8. Shrink tube holder according to one of the preceding claims, **characterised in that** the carrier material (12) has recesses (28) for the engagement of transportation means.

9. Shrink tube holder according to claim 8, **characterised in that** the transportation recesses (28) are arranged in the region of the separation joints (18).

10. Method for printing shrink tubes (14) and threading a cable (26) into the shrink tubes (14), wherein the shrink tubes (14) are held at defined intervals from one another on a shrink tube holder (10) according to one of claims 1 to 9, wherein tongues (22) of the holder (10) engage with the shrink tubes (14) on both sides, the holder (10) is transported through a printer in which the shrink tubes (14) are printed on one side or on both sides, the cables are introduced into the shrink tube through a slot (24) which is arranged in at least one of the tongues (22), and finally the shrink tube (14) is pulled out from the holder with the aid of the threaded cable (26) by deformation of the tongues (22).

11. Method according to claim 10, **characterised in that** the shrink tube holder (10) is able to be split in sections for each shrink tube and a shrink tube (14) with the holding region (16) allocated to it is separated from the remaining shrink tube holder (10) before the cable (26) is threaded.

## Revendications

1. Support de gaine thermorétractable comprenant des gaines thermorétractables non rétractées, lequel peut être utilisé dans des imprimantes, à l'aide desquelles les gaines thermorétractables (14) maintenues peuvent être imprimées, dans lequel le support (10) constitué d'un matériau de support (12) plat reçoit de manière amovible du support (10), à des distances définies, les gaines thermorétractables (14) aplaties, destinées à être étirées puis à être rétractées sur des extrémités de câble et deux languettes (22) du matériau de support (12) par gaine thermorétractable sont insérées dans les deux extrémités de chaque gaine thermorétractable (14), **caractérisé en ce qu'**au moins une des deux languettes (22) présente au centre une entaille (24).

2. Support de gaine thermorétractable selon la revendication 1, **caractérisé en ce que** les deux languettes (22) présentent respectivement au centre une entaille (24).

3. Support de gaine thermorétractable selon la revendication 1 ou 2, **caractérisé en ce que** les gaines thermorétractables reposent respectivement dans un évidement (20) du matériau de support (12), au niveau de l'extrémité duquel les languettes (22) sont disposées.

4. Support de gaine thermorétractable selon l'une quelconque des revendications 1 à 3, **caractérisé en ce que** les entailles (24) s'étendent au-delà des extrémités de languette dans le matériau de support (12).

5. Support de gaine thermorétractable selon l'une quelconque des revendications précédentes, **caractérisé en ce que** le matériau de support (12) présente, entre des zones de maintien (16) pour diverses gaines thermorétractables (14), des joints de séparation (18).

6. Support de gaine thermorétractable selon la revendication 5, **caractérisé en ce que** les joints de séparation (18) sont réalisés par des perforations.

7. Support de gaine thermorétractable selon l'une quelconque des revendications précédentes, **caractérisé en ce que** le matériau de support (12) est constitué d'un film en plastique.

8. Support de gaine thermorétractable selon l'une quelconque des revendications précédentes, **caractérisé en ce que** le matériau de support (12) présente des creux (28) en vue de la mise en prise de moyens de transport.

9. Support de gaine thermorétractable selon la revendication 8, **caractérisé en ce que** les creux (28) de transport sont disposés dans la zone des joints de séparation (18).

10. Procédé servant à imprimer des gaines thermorétractables (14) et servant à enfiler un câble (26) dans les gaines thermorétractables (14), dans lequel les gaines thermorétractables (14) sont maintenues à des distances définies les unes des autres au niveau d'un support de gaine thermorétractable (10) selon l'une quelconque des revendications 1-9, dans lequel des languettes (22) du support (10) viennent en prise des deux côtés avec les gaines thermorétractables (14), le support (10) est transporté par une imprimante, dans laquelle les gaines thermorétractables (14) sont imprimées d'un côté ou des deux côtés, les câbles sont introduits à travers une entaille (24), qui est disposée dans au moins une des languettes (22), dans la gaine thermorétractable et la gaine thermorétractable (14) est pour finir retirée du support à l'aide du câble (26) enfilé en déformant les languettes (22).

11. Procédé selon la revendication 10, **caractérisé en ce que** le support de gaine thermorétractable (10) peut être divisé par endroits pour chaque gaine thermorétractable, et **en ce qu'**une gaine thermorétractable (14) est détachée du support de gaine thermorétractable (10) restant par la zone de maintien (16), qui lui est associée, avant d'enfiler le câble (26).
